# EUROPÄISCHE PATENTSCHRIFT

(11) **EP 2 631 359 B1**
(45) Veröffentlichungstag und Bekanntmachung des Hinweises auf die Patenterteilung: **26.12.2018**
(21) Anmeldenummer: 13155079.0
(22) Anmeldetag: 13.02.2013
(51) Int. Cl.: D07B 1/18

(54) **Endlosseil mit Mantel, dessen Verwendung und Herstellungsverfahren**
Grommet with jacket, its use and method of manufacturing
Boucle d'assurance avec une gaine, son utilisation et son procédé de fabrication

(30) Priorität: 23.02.2012 CH 2352012
(43) Veröffentlichungstag der Anmeldung: 28.08.2013
(73) Patentinhaber: Cortex Hümbelin AG, 5102 Rupperswil (CH)
(72) Erfinder: Nüesch, Walter, 9212 Arnegg (CH)
(74) Vertreter: Schneider Feldmann AG Patent- und Markenanwälte

(56) Entgegenhaltungen:
- WO-A1-2006/085881
- DE-A1- 3 805 245
- DE-A1-102009 006 063
- DE-U1- 9 015 213
- JP-A- 2011 098 802
- US-A- 3 779 844
- US-A- 4 243 118
- US-A1- 2004 069 132

## Beschreibung

### Technisches Gebiet

Die vorliegende Erfindung betrifft das technische Gebiet von Seilen und, insbesondere, das technische Gebiet von Hochsicherheitsseilen wie im Oberbegriff des Hauptanspruches offenbart.

### Stand der Technik

Aus dem Stand der Technik, beispielsweise der EP 1 904 680 sind Hochsicherheitsseile bekannt, die beispielsweise im Rennsport einsetzbar sind. Mit Hilfe der Hochsicherheitsseile können Räder am Chassis eines Rennwagens fixiert werden, auch wenn es zu Kollisionen von Rennwagen kommt, oder die Räder aus sonstigen Gründen vom Rennwagen getrennt werden. Die Hochsicherheitsseile umfassen eine Mehrzahl von Fasern, welche zu einem endlosen Hochsicherheitsseil verbunden sind, welche jeweils eine Schlaufe zur Befestigung an einem Rad und eine Schlaufe zur Befestigung am Chassis, beispielsweise an einem Querlenker, aufweist.

Da es im Rennsport auf jede mögliche Gewichtseinsparung ankommt, wurde das Gewicht des Hochsicherheitsseils auf ein Minimum reduziert, indem geeignete leichte Fasermaterialien gewählt werden, beispielsweise Kunststofffasern. Die Verwendung von Hochsicherheitsseilen ist bereits seit längerem vorgeschrieben, sodass Hochsicherheitsseile nicht einfach weggelassen werden können. Die mögliche Energieabsorption jedes Hochsicherheitsseils muss, je nach Anwendung, etwa 2-8 kJ betragen und das Hochsicherheitsseil eine Dehnbarkeit von, zum Beispiel, mindestens 20% aufweisen. Dies ist erreichbar wenn die Querschnittfläche beispielsweise etwa 130 mm² beträgt.

Aus der US4243118 ist ein Endlosseil bekannt, welches als Sicherheitsseile eingesetzt wird und die Funktion eines Halte- bzw. Rückhalteseiles hat, welches jeweils eine erste und eine zweite Schlaufe aufweist und jeweils an einer ersten und einer zweiten Verankerungstelle fixierbar ist, beispielsweise zwischen einer Haltevorrichtung und einem Arbeiter bzw. einem Hochspannungsmasten und einem Hochspannungskabel. Das Endlosseil wird aus einer Mehrzahl gedrehter oder geflochtener Litzen gebildet, wobei das Endlosseil gesamthaft von einem äusseren Mantel umgeben ist, welcher den Aussenumfang des Endlosseiles umhüllt. Zwischen dem äusseren Mantel und der Oberfläche des Endlosseiles ist ein dielektrisches Füllmaterial eingefügt, welches vom äusseren Mantel am Endlosseil gehalten wird. Für die Anwendungszwecke der US4243118 ist bei der Herstellung des Endlosseiles unbedingt darauf zu achten, dass das dielektrische Füllmaterial die Litzen zwischen Mantel und Oberfläche des Endlosseiles ohne Lufteinschlüsse vollständig umgibt, da es sonst zu Überschlägen kommen kann. Damit ist ein vor Abrieb geschütztes trotzdem flexibles und elektrisch isolierendes Endlosseil erreichbar. Durch die Dicke des Endlosseiles mit Füllmaterial und umgebenden äusseren Mantel ist der minimal erreichbare Durchmesser der im Wesentlichen kreisförmigen Querschnittsfläche gegeben. Ein solches Endlosseil mit einer kaum variierbaren Querschnittsfläche kann nur in entsprechend grosse Aussparungen, beispielsweise im Bereich einer Radaufhängung im Rennsport, genutzt werden. Im Rennsport möchte man aber möglichst aerodynamisch bauen und entsprechend möglichst kleine Abmessungen erreichen, in welche ein Endlosseil der US4243118 nur einbaubar wäre, wenn der Querschnitt verringert würde, was die Energieabsorption und auch die Reissfestigkeit verringert. Aus der DE 38 05 245 A1 ist ein weiteres Endlosseil bekannt und dessen Verfahren zur Herstellung.

Neben dem Gewicht der Hochsicherheitsseile ist auch noch die aerodynamische Gestaltung der Hochsicherheitsseile und natürlich des Chassis und seiner Bauteile im Rennsport zu optimieren. Um bei Verwendung der Hochsicherheitsseile kaum Verschlechterung der aerodynamischen Eigenschaften des Rennwagens zu erzeugen, wird das bekannte Hochsicherheitsseil innerhalb eines Abschnittes in einer Radaufhängung, zum Beispiel in einem Querlenker, verstaut verlegt.

Die bekannten Hochsicherheitsseile weisen eine in der Regel kreisförmige oder elliptisch geformte Querschnittsfläche auf.

Durch diese bekannte und fixe Querschnittsfläche mit fester Grösse und der erwähnten Form, sind Vorgaben an die Bauhöhe der Radaufhängung gestellt, da die Fasern und Hochsicherheitsseil nur sehr eingeschränkt kompressibel zur Längsachse sind. Die Bauhöhe muss entsprechend eine Mindestgrösse aufweisen, sodass der Abschnitt des Hochsicherheitsseils innerhalb des Radaufhängung ordentlich verstaubar ist.

Um Radaufhängungen möglichst aerodynamisch auszuformen, und zusätzlich möglichst viel Gewicht zu sparen wird die minimal mögliche Bauhöhe gewählt, wobei der zu lagernde Abschnitt mit seiner nur wenig variablen Querschnittsfläche in eine Aussparung der Radaufhängung gepresst oder gequetscht eingebracht wird.

Da die Querschnittsfläche von etwa 130 mm² nicht unterschritten werden darf und das Hochsicherheitsseil wenig kompressibel ist, hat dies Auswirkungen auf die Bauhöhe der Radaufhängung und damit auf die bestenfalls mit der Radaufhängung bei eingepresstem Hochsicherheitsseil erreichbaren aerodynamischen Eigenschaften.

Die vorliegende Erfindung hat sich die Aufgabe gestellt ein Hochsicherheitsseil zu schaffen, welches besser und einfacher in die Radaufhängung von Rennwagen mit verringerter Bauhöhe, bei ausreichender Querschnittsflächengrösse einbaubar ist.

Eine weitere Aufgabe der Erfindung ist die Möglichkeit der Aussparung von Hochsicherheitsseilen zum Einbauen in bekannte Radaufhängungen mit speziell geformten Einbaukanälen. Weiterhin ist der Einbau eines Abschnitts des Hochsicherheitsseils aufgrund der Erfindung mit verringerter Fehleranfälligkeit möglich.

Eine andere Aufgabe der Erfindung kann darin bestehen Hochsicherheitsseile gegen extreme Wetterbedingungen zu schützen.

### Kurzbeschreibung der Figuren

**Figur 1A** zeigt schematisch eine Seitenansicht eines Hochsicherheitsseils, das mit einem Matrixmaterial versehen ist, gemäss einer Ausführungsform der Erfindung;
**Figur 1B** zeigt schematisch den etwa elliptischen Querschnitt an der Stelle A-A des Hochsicherheitsseils von **Figur 1A****,** gemäss einer Ausführungsform der Erfindung;
**Figur 1C** zeigt schematisch den Querschnitt eines Hochsicherheitsseils, gemäss einer weiteren Ausführungsform der Erfindung; und
**Figur 1D** zeigt schematisch den Querschnitt eines Hochsicherheitsseils, gemäss einer weiteren alternativen Ausführungsform der Erfindung.

### Baschreibung

Gelöst werden die obengenannten Aufgaben mit einem Endlosseil das die Merkmale des Patentanspruchs 1 aufweist.

Dadurch ist für mindestens einen Abschnitt einer Radaufhängung mindestens annähernd zur Fahrtrichtung eine verringerte Windangriffsfläche erreichbar.

Ein Hochsicherheitsseil umfasst mehrere aus Fasern gesponnene Fäden, die allenfalls zu Litzen gedreht sind.

Des Weiteren ist die Erfindung auf die Verwendung eines Endlosseils mit den Merkmalen des Patentanspruchs 9 sowie auf ein Verfahren zur Herstellung eines Hochsicherheitsseils mit den Merkmalen des Patentanspruch 10 gerichtet.

Bezug nehmend auf **Figur 1A** ist ein Hochsicherheitsseil **100** zur Fixierung eines Rads (nicht dargestellt) über eine Radaufhängung mit dem Chassis (nicht dargestellt) eines Rennautos, aus einer Vielzahl von Fasern **110** geformt. Diese Die Fasern **110** sind zusammen zu Schlaufen **112** und **113** miteinander verbunden. Die Verbindung kann beispielsweise durch verknoten erfolgen.

Der Verlauf der Fasern **110** oder Gruppen von Fasern **110** kann unterschiedlich sein. Beispielsweise können die Fasern **110** parallel zueinander verlaufen, verzwirnt und/oder verdrillt sein.

Die Fasern **110** sind in mindestens einem Abschnitt S entlang der Längsrichtung des Hochsicherheitsseiles **100** in ein formgebendes Matrixmaterial **120** eingebettet, sodass das Hochsicherheitsseil **100** im Abschnitt S einen definierten und fixierten Querschnitt bzw. eine definierte und fixierte Querschnittsfläche aufweist.

Das Hochsicherheitsseil **100** ist mit diesem mindestens einen Abschnitt S einfach in eine Radaufhängung einbaubar.

Beispielsweise kann die Querschnittshöhe des Hochsicherheitsseils **100** im Bereich des Abschnitts S mittels des Matrixmaterials **120** verringert werden, ohne dabei die erforderliche Gesamtquerschnittsfläche der Fasern **110** von beispielsweise mindestens 130 mm² zu unterschreiten.

Die maximale Bauhöhe der Radaufhängung in die das Hochsicherheitsseil **100** verstaubar ist, wird dadurch ebenfalls entsprechend verkleinerbar.

Demzufolge ist relativ zur Fahrtrichtung eine Verkleinerung der Windangriffsfläche der Radaufhängung erreichbar und die Radaufhängung allgemein stromlinienförmiger ausgestaltbar.

Wahlweise kann auch beispielsweise ein Teil des Abschnitts S des Hochsicherheitsseils **100** selber, den das Matrixmaterial **120** umfasst so geformt sein, dass der Querschnitt des Hochsicherheitsseils **100** im entsprechenden Abschnitt S der Radaufhängung in einer Ausrichtung eine im Vergleich zu jeder anderen Ausrichtung eine maximale stromlinienförmige Form aufweist, sodass die Radaufhängung entsprechend stromlinienförmig ausgestaltet werden kann.

In jedem Fall ist der Querschnitt des Hochsicherheitsseils **100** so ausgestaltet, dass es in eine Radaufhängung einbaubar ist, die mindestens annähernd zur Fahrtrichtung **V** einen möglichst geringen Luftwiderstand aufweist.

Des Weiteren Bezug nehmend auf die Figuren **1B, 1C** und **1D**, kann der Querschnitt im Bereich des Abschnitts S eine etwa elliptische **(****Figur 1B****),** rechteckige **(****Figur 1C****)** oder "U"-Form **(****Figur 1D****)** aufweisen.

Andere in den Figuren nicht dargestellte Ausführungsformen umfassen Hochsicherheitsseile **100,** die beispielweise im Bereich des Abschnittes S Querschnitte mit mindestens zwei verschiedenen Formen aufweisen. Beispielsweise kann das Hochsicherheitsseil **100** im Bereich des Abschnitts S über die Längen S1, S2 und S3 abwechselnd zwei verschiedene Querschnittsformen aufweisen, wobei die Gesamtlänge von S1, S2 und S3 der Länge des Abschnitts S entspricht.

Mögliche Querschnittsformen umfassen beispielsweise die Formen eines Halbkreises oder einer Halbellipse. Das Hochsicherheitsseil **100** mit dem Querschnitt einer "U"-Form im Abschnitt S, kann so ausgestaltet sein, dass in deren Vertiefung beispielweise Brems- und/oder Kommunikationsskabel verlegt werden können.

Das Matrixmaterial **120** kann mindestens eines der folgenden Materialen umfassen: duroplastisches Material und/oder thermoplastisches Material, und/oder Elastomer. Das Matrixmaterial **120** kann beispielsweise mindestens teilweise Silikon umfassen.

Gemäss einer Ausführungsform der Erfindung sollte dabei beachtet werden, dass das Matrixmaterial **120** so gewählt ist, dass dessen Viskosität die Penetration des Materials zwischen mindestens einem Teil der Fasern **110** erlaubt. Mit anderen Worten, das Matrixmaterial **120** soll genügend dünnflüssig sein. Andererseits soll wiederum ein vollständiges Ablaufen des Matrixmaterials **120** von den Fasern vermieden werden, um so eine möglichst gleichmässiges Verteilung des Matrixmaterials **120** über den Fasern **110** zu erhalten.

Es bestehen verschiedene Möglichkeiten, die Fasern **120** des Hochsicherheitsseils **100** auszugestalten.

Einzelne Fasern **110** können unverdreht und in etwa parallel zueinander verlaufen. Die Fasern **110** können auch eine Vielzahl von Gruppen von Fasern **110** bilden, wobei jede Faserngruppe einen entsprechenden Faden (nicht dargestellt) formt.

Des Weiteren können mindestens ein Teil der aus Fasern **110** gesponnenen Fäden zu Litzen (nicht dargestellt) zusammengedreht sein. Wahlweise kann eine Vielzahl von Litzen mindestens teilweise zusammengedrillt sein. Die verschiedenen Ausgestaltungsformen der Fasern **110** sind in das Matrixmaterial **120** einbettbar.

Ein Teil der Fasern **110** kann so dicht gepackt sein, dass unterhalb der Oberfläche des Hochsicherheitsseils **110** mindestens ein Teil dieser dicht gepackten Fasern **110** vom Matrixmaterial **120** unbenetzt bleibt, da das Matrixmaterial **120** nicht zwischen die dicht verpackten Fasern durchdringen kann.

Die Fasern **110** können so angeordnet sein, dass mindestens ein Teil der Fasern **110** vollständig im Matrixmaterial **120** eingebettet ist.

Die Fasern **110** können Material aus beispielweise Zylon umfassen und/oder jedes andere geeignete Material, wie zum Beispiel in EP1600553, EP1451485 oder EP1904680 offenbart.

Gemäss einer weiteren Ausführungsform der Erfindung können Hochsicherheitsseile **100** beispielsweise auch im Bereich des Lawinen- und/oder Steinschlagschutzes eingesetzt werden. Dabei können Hochsicherheitsseile **100** zur Sicherung von in Gestein zu verankernde Verstrebungen (nicht dargestellt) dienen, wobei das eine Ende einer Verstrebung, das in den Boden einbetoniert ist, zusätzlich mittels des Hochsicherheitsseil **100** in den Boden verankert wird. Dabei wird die eine Schlaufe **112** des Hochsicherheitsseils **100** mit der Betonierung, und die andere Schlaufe **113** mit der Verstrebung verankert und gesichert. Das Matrixmaterial **120** dient dabei als Schutz für die Fasern gegen harsche Witterungseinflüsse, wie zum Beispiel Frost, und/oder grosse Temperaturschwankungen.

Ein Verfahren zur Herstellung eines Hochsicherheitsseils (100), geeignet zur Fixierung eines Rads über eine Radaufhängung mit dem Chassis eines Rennautos im Rennsport, das eine Vielzahl von Fasern (110) umfasst, die zu einem endlosen Hochsicherheitsseil (100) verbunden sind und eine erste Schlaufe (112) und eine zweite Schlaufe (113) aufweist, umfassend folgende Verfahrensschritte:
a) Einbringen der Fasern (110) entlang mindestens eines Abschnitts (S) in eine Pressform;
b) dem Einbringen der Fasern (110) in Verfahrensschritt a) ein Pressen der Fasern (110) zu einer dichten Packung von längsgerichteten Fasern (110) folgt,
c) Einfüllen eines Matrixmaterials (120) in die Pressform, wobei das Matrixmaterial (120) in flüssiger Form vorliegt;
d) Backen des Matrixmaterials (120) und der Fasern (110) im Bereich des mindestens einen Abschnitts (S);
e) Entnahme des Hochsicherheitsseils (100), welches nun Fasern (110) umfasst, die in dem Bereich des Abschnitts (S) in das erhärtete Matrixmaterial (120) eingebettet sind;
sodass mindestens ein Teil der längsgerichteten Fasern (110) in der dichten Packung entlang des mindestens einen Abschnitts (S) vom erhärteten Matrixmaterial (120) unbenetzt bleibt, da das Matrixmaterial (120) nicht zwischen die dicht verpackten Fasern durchdringen kann, und die Fasern (110) im mindestens einen Abschnitt (S) entlang der Längsrichtung des Hochsicherheitsseils (100) zwischen den beiden Schlaufen (112, 113) in das erhärtete Matrixmaterial (120) so eingebettet sind, dass das Hochsicherheitsseil (100) im Bereich des Abschnitts (S) Querschnitte mit mindestens zwei verschiedenen Formen aufweist.

Durch das Erhärten des Matrixmaterials **120** wird das Hochsicherheitsseil **100** mindestens teilweise versteift und verstärkt.

Das Backen des Matrixmaterials **120** zusammen mit den Fasern **110** kann beispielweise bei einer Temperatur von 180°C und bei Drücken oberhalb des Atmosphärendrucks erfolgen.

### Bezugszeichenliste

100 - Hochsicherheitsseil
110 - Faser(n)
120 - Matrixmaterial
112 - erste Schlaufe
113 - zweite Schlaufe

## Patentansprüche

1. Endlosseil (100), verwendbar als Hochsicherheitsseil (100) zur Fixierung eines Rads über eine Radaufhängung mit dem Chassis eines Rennautos im Rennsport, welches aus einer Vielzahl von Fasern (110) geformt ist, wobei das Endlosseil (100) eine erste Schlaufe (112) und eine zweite Schlaufe (113) aufweist, sodass das Endlosseil (100) mit der ersten Schlaufe (112) an einer ersten Verankerungstelle fixierbar und mit der zweiten Schlaufe (113) an einer zweiten Verankerungstelle fixierbar ist und die Fasern (110) in mindestens einem Abschnitt (S) zusammengehalten sind,
**dadurch gekennzeichnet, dass**
die Fasern (110) im mindestens einen Abschnitt (S) entlang der Längsrichtung des Endlosseils (100) zwischen den beiden Schlaufen (112, 113) in ein formgebendes Matrixmaterial (120) eingebettet sind, sodass das Endlosseil (100) im Bereich des Abschnitts (S) Querschnitte mit mindestens zwei verschiedenen Formen aufweist, und dass
die Vielzahl von Fasern (110) dicht gepackt ist, sodass mindestens ein Teil der Fasern (110) entlang des mindestens einen Abschnitts (S) vom Matrixmaterial (120) unbenetzt bleibt, da das Matrixmaterial (120) nicht zwischen die dicht verpackten Fasern durchdringen kann.

2. Endlosseil (100) nach Anspruch 1, wobei der grösste Anteil der im Matrixmaterial (120) eingebetteten Vielzahl von Fasern (110) unverzwirnt länglich zueinander verläuft.

3. Endlosseil (100) nach Anspruch 1 oder 2, wobei das Matrixmaterial (120) ein Material aus folgender Gruppe umfasst: duroplastisches Material und/oder thermoplastisches Material, und/oder Elastomer.

4. Endlosseil (100) nach einem der vorherigen Ansprüche, wobei das Matrixmaterial (120) zwischen mindestens einen Teil der Fasern (110) penetriert ist.

5. Endlosseil (100) nach einem der vorherigen Ansprüche, wobei das Matrixmaterial (120) Silikon umfasst.

6. Endlosseil (100) nach einem der vorherigen Ansprüche, wobei die Querschnittsfläche zumindest einer der Querschnitte eine etwa elliptische und/oder rechteckige und/oder "U"-Form aufweist.

7. Endlosseil (100) nach Anspruch 1, wobei aus der Vielzahl von Fasern eine Vielzahl von Litzen gedreht ist.

8. Endlosseil (100) nach einem der Ansprüche 1 bis 7, wobei die Querschnittsfläche im gesamten Verlauf des Abschnitts (S) veränderlich ist.

9. Verwendung eines Endlosseils nach einem der vorherigen Ansprüche zur Fixierung eines Rads über eine Radaufhängung mit dem Chassis eines Rennautos im Rennsport.

10. Verfahren zur Herstellung eines Hochsicherheitsseils (100), geeignet zur Fixierung eines Rads über eine Radaufhängung mit dem Chassis eines Rennautos im Rennsport, das eine Vielzahl von Fasern (110) umfasst, die zu einem endlosen Hochsicherheitsseil (100) verbunden sind und eine erste Schlaufe (112) und eine zweite Schlaufe (113) aufweist, umfassend folgende Verfahrensschritte:
a) Einbringen der Fasern (110) entlang mindestens eines Abschnitts (S) in eine Pressform;
b) dem Einbringen der Fasern (110) in Verfahrensschritt a) ein Pressen der Fasern (110) zu einer dichten Packung von längsgerichteten Fasern (110) folgt,
c) Einfüllen eines Matrixmaterials (120) in die Pressform, wobei das Matrixmaterial (120) in flüssiger Form vorliegt;
d) Backen des Matrixmaterials (120) und der Fasern (110) im Bereich des mindestens einen Abschnitts (S);
e) Entnahme des Hochsicherheitsseils (100), welches nun Fasern (110) umfasst, die in dem Bereich des Abschnitts (S) in das erhärtete Matrixmaterial (120) eingebettet sind;
sodass mindestens ein Teil der längsgerichteten Fasern (110) in der dichten Packung entlang des mindestens einen Abschnitts (S) vom erhärteten Matrixmaterial (120) unbenetzt bleibt, da das Matrixmaterial (120) nicht zwischen die dicht verpackten Fasern (110) durchdringen kann, und
die Fasern (110) im mindestens einen Abschnitt (S) entlang der Längsrichtung des Hochsicherheitsseils (100) zwischen den beiden Schlaufen (112, 113) in das erhärtete Matrixmaterial (120) so eingebettet sind, dass das Hochsicherheitsseil (100) im Bereich des Abschnitts (S) Querschnitte mit mindestens zwei verschiedenen Formen aufweist.

## Claims

1. An endless cable (100), which can be used as a high-security cable (100) for fixing a wheel by means of a wheel suspension to the chassis of a race car in motor racing, which is formed from a multiplicity of fibres (110), the endless cable (100) having a first loop (112) and a second loop (113), so that the endless cable (100) can be fixed to a first anchoring point using the first loop (112) and can be fixed to a second anchoring point using the second loop (113) and the fibres (110) are held together in at least one section (S),
**characterized in that**
the fibres (110) are embedded into a shaping matrix material (120) in at least one section (S) along the longitudinal direction of the endless cable (100) between the two loops (112, 113), so that the endless cable (100) has cross sections with at least two different shapes in the region of the section (S), and **in that**
the multiplicity of fibres (110) is densely packed, so that at least one part of the fibres (110) remains unwetted by the matrix material (120) along the at least one section (S), as the matrix material (120) cannot penetrate between the densely packed fibres.

2. The endless cable (100) according to Claim 1, wherein the largest portion of the multiplicity of fibres (110) embedded in the matrix material (120) run longitudinally in an untwisted manner with respect to one another.

3. The endless cable (100) according to Claim 1 or 2, wherein the matrix material (120) comprises a material from the following group: duroplastic material and/or thermoplastic material and/or elastomer.

4. The endless cable (100) according to one of the preceding claims, wherein the matrix material (120) is penetrated between at least a portion of the fibres (110) .

5. The endless cable (100) according to one of the preceding claims, wherein the matrix material (120) comprises silicone.

6. The endless cable (100) according to one of the preceding claims, wherein the cross-sectional area of at least one of the cross sections has an approximately elliptical and/or rectangular and/or "U" shape.

7. The endless cable (100) according to Claim 1, wherein a multiplicity of strands from the multiplicity of fibres is rotated.

8. The endless cable (100) according to one of Claims 1 to 7, wherein the cross-sectional area is changeable in the overall course of the section (S).

9. The use of an endless cable according to one of the preceding claims for fixing a wheel by means of a wheel suspension to the chassis of a race car in motor racing.

10. A method for producing a high-security cable (100), suitable for fixing a wheel by means of a wheel suspension to the chassis of a race car in motor racing, which comprises a multiplicity of fibres (110), which are connected to form an endless high-security cable (100) and has a first loop (112) and a second loop (113), comprising the following method steps:
a) introducing the fibres (110) into a press mould along at least one section (S);
b) pressing the fibres (110) to form a dense pack of longitudinal fibres (110) follows the introduction of the fibres (110) in method step a) ;
c) introducing a matrix material (120) into the press mould, wherein the matrix material (120) is present in liquid form;
d) baking the matrix material (120) and the fibres (110) in the region of the at least one section (S) ;
e) removing the high-security cable (100), which then comprises fibres (110), which are embedded into the hardened matrix material (120) in the region of the section (S);
so that at least a portion of the longitudinal fibres (110) remains unwetted by hardened matrix material (120) in the dense pack along the at least one section (S), as the matrix material (120) cannot penetrate between the densely packed fibres (110), and the fibres (110) are embedded into the hardened matrix material (120) in at least one section (S) along the longitudinal direction of the high-security cable (100) between the two loops (112, 113) in such a manner, that the high-security cable (100) has cross sections with at least two different shapes in the region of the section (S).

## Revendications

1. Câble sans fin (100) utilisable en tant que câble haute sécurité (100) pour la fixation d'une roue via une suspension de roue au châssis d'une voiture de course dans le domaine des courses, lequel est formé par une pluralité de fibres (110), dans lequel le câble sans fin (100) présente une première boucle (112) et une deuxième boucle (113) de sorte que le câble sans fin (100) peut être fixé avec la première boucle (112) à un premier point d'ancrage et peut être fixé avec la deuxième boucle (113) à un deuxième point d'ancrage et les fibres (110) sont maintenues ensemble sur au moins un tronçon (S),
**caractérisé en ce que**, sur au moins un tronçon (S) le long de la direction longitudinale du câble sans fin (100), entre les deux boucles (112, 113), les fibres (110) sont noyées dans une matière matricielle conférant une forme (120) de sorte que le câble sans fin (100) présente, dans la zone du tronçon (S), des sections transversales avec au moins deux formes différentes, et que
la pluralité des fibres (110) sont compactées de manière serrée de sorte qu'au moins une partie des fibres (110) reste non imprégnée par la matière matricielle (120) le long de l'au moins un tronçon (S) car la matière matricielle (120) ne peut pas pénétrer entre les fibres compactées de manière serrée.

2. Câble sans fin (100) selon la revendication 1, dans lequel la plus grande part de la pluralité de fibres (110) noyées dans la matière matricielle (120) s'étendent de façon non retordue, allongées entre elles.

3. Câble sans fin (100) selon la revendication 1 ou 2, dans lequel la matière matricielle (120) comprend une matière du groupe suivant : matière duroplastique et/ou matière thermoplastique, et/ou élastomère.

4. Câble sans fin (100) selon l'une des revendications précédentes, dans lequel la matière matricielle (120) a pénétré entre au moins une partie des fibres (110).

5. Câble sans fin (100) selon l'une des revendications précédentes, dans lequel la matière matricielle (120) comprend de la silicone.

6. Câble sans fin (100) selon l'une des revendications précédentes, dans lequel la superficie de section transversale d'au moins l'une des sections transversales présente une forme à peu près elliptique et/ou rectangulaire et/ou une forme en « U ».

7. Câble sans fin (100) selon la revendication 1, dans lequel une pluralité de torons sont tordus à partir de la pluralité de fibres.

8. Câble sans fin (100) selon l'une des revendications 1 à 7, dans lequel la superficie de section transversale est variable sur l'ensemble du parcours du tronçon (S) .

9. Utilisation d'un câble sans fin selon l'une des revendications précédentes pour la fixation d'une roue via une suspension de roue au châssis d'une voiture de course dans le domaine des courses.

10. Procédé pour la fabrication d'un câble haute sécurité (100) adapté pour la fixation d'une roue via une suspension de roue au châssis d'une voiture de course dans le domaine des courses, lequel comprend une pluralité de fibres (110) reliées en un câble sans fin haute sécurité (100) et présente une première boucle (112) et une deuxième boucle (113), comprenant les étapes suivantes du procédé :
a) introduction de fibres (110) le long d'au moins un tronçon (S) dans un moule de pressage ;
b) l'introduction des fibres (110) à l'étape a) du procédé étant suivie d'un pressage des fibres (110) pour donner un compactage de fibres (110) orientées longitudinalement,
c) le remplissage du moule de pressage avec une matière matricielle (120), dans lequel la matière matricielle (120) se présente sous forme liquide ;
d) la cuisson de la matière matricielle (120) et des fibres (110) dans la zone de l'au moins un tronçon (S) ;
e) le prélèvement du câble haute sécurité (100), lequel comprend à présent des fibres (110) qui sont noyées dans la matière matricielle (120) durcie dans la zone du tronçon (S) ;
de sorte qu'au moins une partie des fibres (110) orientées longitudinalement reste non imprégnée par la matière matricielle durcie (120) dans le compactage serré le long de l'au moins un tronçon (S) car la matière matricielle (120) ne peut pas pénétrer entre les fibres (110) compactées de manière serrée, et
dans l'au moins un tronçon (S) le long de la direction longitudinale du câble haute sécurité (100), entre les deux boucles (112, 113), les fibres (110) sont noyées dans la matière matricielle durcie (120) de telle sorte que le câble haute sécurité (100) présente, dans la zone du tronçon (S), des sections transversales avec au moins deux formes différentes.
